# EUROPÄISCHE PATENTSCHRIFT

(11) **EP 1 780 468 B1**
(45) Veröffentlichungstag und Bekanntmachung des Hinweises auf die Patenterteilung: **27.04.2011**
(21) Anmeldenummer: 06021416.0
(22) Anmeldetag: 12.10.2006
(51) Int. Cl.: F23Q 7/00

(54) **Druckmessglüheinrichtung**
Bougie de préchauffage avec capteur de pression
Glowplug with pressure sensor

(30) Priorität: 28.10.2005 DE 102005051817
(43) Veröffentlichungstag der Anmeldung: 02.05.2007
(73) Patentinhaber: Beru AG, 71636 Ludwigsburg (DE)
(72) Erfinder: Last, Bernd, 72762 Reutlingen (DE)
(74) Vertreter: Kilian, Helmut

(56) Entgegenhaltungen:
- DE-A1- 10 218 544
- DE-A1- 10 346 330
- DE-A1-102004 011 098
- DE-C2- 19 680 912
- FR-A1- 2 861 836
- JP-A- 59 085 932

## Beschreibung

Die Erfindung betrifft eine Druckmessglüheinrichtung, insbesondere eine Druckmessglühkerze mit einem elektrischen Heizelement und einem Drucksensor, auf den ein am Heizelement liegender Druck übertragen wird. Die Merkmale des Oberbegriffes des Anspruches 1 sind aus DE 103 46 330 A1 bekannt.

Eine Druckmessglüheinrlchtung oder eine Druckmessglühkerze mit einem Heizstab, wie aus DE 10346 330A1 bekannt, wird bei selbstzündenden Brennkraftmaschinen verwandt und hat neben der üblichen Glühfunktion eine Druckmessfunktion, über die beispielsweise der im Zylinder der Brennkraftmaschine herrschende Druck ermittelt werden kann.

Übliche Druckmessglüheinrichtungen weisen einen Heizstab und einen Drucksensor auf, der durch den im Zylinder der Brennkraftmaschine herrschenden Druck beaufschlagt wird, der über den Heizstab auf den Drucksensor übertragen wird.

Druckmessgiüheinrichtungen oder Druckmessglühkerzen, die einen Heizstab und einen Drucksensor umfassen, sind beispielsweise aus der DE 103 43 521 A1, DE 10 2004 044 727 A1, der DE 10 2004 024. 341 A1, der WO2005/043039 A1 und der WO2005/040681 A1 bekannt.

Aufgrund der voluminösen Geometrie und des Gewichtes der Druck- oder Kraftübertragungseinrichtungen zum Drucksensor liegt bei diesen bekannten Einrichtungen soft eine Störungen hervorrufende Eigenfrequenzsituation innerhalb des Messbandes vor.

Die der Erfindung zugrunde liegende Aufgabe besteht daher darin, eine Druckmessglüheinrichtung, insbesondere für eine Druckmessglühkerze zu schafen, die einen einfachen Aufbau hat und dementsprechenden mit geringen Kosten verbunden ist.

Diese Aufgabe wird durch eine Druckmessglüheinrichtüng der im Anspruch 1 angegebenen Art gelöst.

Bei der erfindungsgemäßen Druckmessglüheinrichtung ist die 0Druckmesseinrichtung in den Heizstab integriert, werden keine speziellen Dichtungen und Führungen benötigt, was die Kosten herabsetzt, und kann durch Miniaturisierung die Eigenfrequenzproblematik vermieden werden.

Besonders bevorzugte Ausgestaltungen und Weiterbildungen der erfindungsgemäßen Druckmessglüheihrichtung sind Gegenstand der Ansprüche 2 bis 8.

Im Folgenden wird anhand der zugehörigen Zeichnung ein besonders bevorzugtes Ausführungsbeispiel der erfindungsgemäßen Druckmessglüheinrichtung näher beschrieben.

Die einzige Figur zeigt in einer Schnittansicht den brennraumseitigen Teil einer Druckmessglühkerze mit dem Ausführungsbeispiel des erfindungsgemäßen Druckmessheizstabes.

Der in der Zeichnung dargestellte Druckmessglühkerzenteil umfasst im Wesentlichen einen Heizstab 1, 2, 3, 4, der in einem Kerzenkörper 5 so angeordnet ist, dass er davon brennraumseitig axial vorsteht. Der Kerzenkörper 5 ist durch einen Dichtsitz 8 zum Zylinderkopf der Brennkraftmaschine abgedichtet.

Der Heizstab 1, 2, 3, 4 besteht aus einem Heizelement 1, das vorzugsweise aus einem keramischen Material gebildet ist, und einem das Heizelement 1 außen und im brennraumseitigen Teil mit einem gewissen Spiel umgebenden Stützrohr 2. Ein Drucksensor 3, der beispielsweise ein piezoelektrisches Element sein kann und auf eine mechanische Spannung ansprechend ein elektrisches Signal erzeugt, ist mit einem gewissen Spiel zwischen dem Heizelement 1 und dem Stützrohr 2 derart angeordnet, dass ein brennraumseitig am Heizstab liegender Druck auf den Drucksensor 3 übertragen wird.

Das Stützrohr 2 kann aus einem Metallmaterial, d.h. einem elektrisch leitenden Material bestehen, so dass es das Heizelement 1, das zum einen über einen Innenpol 6 elektrisch kontaktiert ist, zum anderen über einen Außenpol 7 kontaktiert und dabei für die Stromrückführung am Außenpol 7 sorgt.

Das Stützrohr 2 ist axial dehnfähig, mit dem Heizelement 1 in axialer Richtung verspannt und bildet zusammen mit dem Drucksensor 3 einen Kraftkreislauf, der auf äußere Drücke, wie beispielsweise die Verbrennungsdrücke im Inneren des Zylinders der Brennkraftmaschine anspricht.

Die axiale Dehnfähigkeit des Stützrohres 2 kann dadurch an die jeweiligen Bedürfnisse der Messaufgabe angepasst werden, dass am Stützrohr 2 ein oder mehrere faltenbalgartige Verformungen vorgesehen sind. Durch die Ausbildung dieser faltenbalgartigen Verformungen kann die Dehnfähigkeit in axialer Richtung nach Wunsch eingestellt werden.

Eine Einpresshülse 4 ist anschlussseitig im Stützrohr 2 so vorgesehen, dass sie den Kraftkreislauf schließt. Hierzu ist das Stützrohr 2 über die Einpresshülse 4 verbördelt, wobei die Einpresshülse 4 als stabiles Element dient, das es ermöglicht, die gesamte Baugruppe aus Heizelement 1, Stützrohr 2, Einpresshülse 4 und Drucksensor 3 dicht im Kerzenkörper 5 zu verpressen. Das kann durch Einpressen des Heizelements 1 in die Einpresshülse 4 oder durch radiale Krafteinwirkung im Bereich der Einpresshülse 4 erfolgen.

Die Kontaktierung des Heizelementes 1 erfolgt durch geeignete Leitungen, die in die Einpresshülse 4 integriert sind oder über eine Kontaktierung zwischen dem Heizelement 1 und der Einpresshülse 4.

Bei des erfindungsgemäßen Druckmessglüheinrichtung ist somit das Stützrohr 2 unter einer axialen Vorspannung direkt auf dem Heizelement 1 angeordnet und befindet sich der Drucksensor 3 im Bauraum zwischen dem Heizelement 1 und dem Stützrohr 2.

Das Stützrohr 2 hat mehrere Funktionen, nämlich des Aufbaus einer Vorspannung am Heizelement 1, der Kraftübertragung auf den Drucksensor 3, indem das vorgenannte Stützrohr 2 entlastet wird, der Stütze des Heizelements 1, der Stromübertragung von Heizelement 1 und der Abdichtung im Kerzenkörper 5.

Obwohl bei dem oben beschriebenen und in der Zeichnung dargestellten Ausführungsbeispiel das Heizelement 1 axial durchgehend von der Brennraumseite zur Anschlussseite zu dem dort befindlichen Innenpol 6 verläuft, ist es auch möglich, dass das Heizelement 1 brennraumseitig am Drucksensor 3 endet und dieser nicht wie bei dem dargestellten Ausführungsbeispiel in Form eines Ringes sondern als ein massives, beispielsweise quaderförmiges oder massiv zylindrisches Element ausgebildet ist. In diesem Fall wird der elektrische Anschluss statt über den Innenpol 6 bei dem dargestellten Ausführungsbeispiel über eine äußere Stromführung erzielt.

Der Drucksensor 3 besteht beispielsweise aus einem temperaturstabilen piezoelektrischen Quarzelement oder aus einem Element aus einer piezoelektrischen Funktionskeramik. Bei einem derartigen Drucksensor lässt sich eine lineare Druck/Ladungswandlung einstellen, die über eine geeignete Elektronik in ein übliches Spannungssignal als Sensorausgangssignal umgesetzt werden kann. Aufgrund der thermisch exponierten Einbaulage ist es bevorzugt, in der Elektronik eine Temperaturkompensation des Messsignals vorzusehen.

Obwohl im obigen die Verwendung des Heizstabes bei einer Druckmessglühkerze mit einem Kerzenkörper 5 beschrieben wurde, kann der Heizstab bei einer beliebigen Druckmessglüheinrichtung verwandt werden, die eine entsprechende Halterung für den Heizstab aufweist.

Entscheidend ist, dass der Heizstab im anschlussseitigen Bereich, insbesondere im Bereich der Einpresshülse 4 in der Halterung fest angeordnet beispielsweise pressgepasst ist. Es ist auch möglich, den Heizstab in eine derartige Halterung einzuschweißen, wobei in diesem Fall die Einpresshülse 4 nicht notwendigerweise vorgesehen sein muss.

Durch diese Ausbildung wird erreicht, dass der Drucksensor von Verformungen der Halterung, z.B. des Zylinderkopfes einer Brennkraftmaschine, in dem der Heizstab angeordnet ist, entkoppelt ist.

Die erfindungsgemäße Druckmessglüheinrichtung arbeitet in der folgenden Weise:
Aufgrund der axial verspannten Anordnung des Stützrohres 2 auf dem Heizelement 1 liegt am Drucksensor 3 eine axiale Vorspannung. Wenn der Heizstab mit einem äußeren Druck beaufschlagt wird, addiert sich dieser zu der am Drucksensor 3 bereits liegenden Vorspannung in Form einer zusätzlichen Kraft. Das daraus resultierende Spannungssignal wird abgegriffen und zu einem den am Heizelement 1 liegenden Druck wiedergebenden Drucksignal verarbeitet.

## Patentansprüche

1. Druckmessglüheinrichtung; insbesondere Druckmessglühkerze, zum Einsetzen in einen Zylinderkopf einer Brennkraftmaschine, umfassend einen Kerzenkörper (5), der brennraumseitig einen Dichtsitz (8) aufweist zum Abdichten des Kerzenkörpers (5) gegenüber dem ZyLinderkopf; und einen fest in dem Kerzenkörper (5) angeordneten Heizstab (1, 2, 3), der ein elektrisches Heizelement (1) und einen Drucksensor (3) aufweist,
**dadurch gekennzeichnet, dass**
ein brennraumseitiger Teil des Heizelementes (1) von einem axial dehnfähiger Stützrohr (2) umgeben ist, der Drucksensor (3) im Bauraum zwischen dem Heizelement (1) und dem Stützrohr (2) angeordnet ist, und das Stützrohr (2) unter einer axialen Vorspannung auf dem Heizelement (3:) angeordnet ist, wodurch der Drucksensor (3) axial vorgespannt und von Verformungen des Kerzenkörpers (5) entkoppelt ist.

2. Druckmessglüheinrichtung nach Anspruch 1, **dadurch gekennzeichnet, dass** der Heizstab ferner eine Einpresshülse (4) aufweist, die im Stützrohr (2) anschlussseitig angeordnet ist.

3. Druckmessglüheinrichtung nach Anspruch 2, **dadurch gekennzeichnet, dass** der Heizstab (1, 2, 3) lediglich im Bereich der Einpresshülse (4) fest in dem Kerzenkörper (5) angeordnet ist.

4. Druckmessglüheinrichtung nach einem der vorhergehenden Ansprüche, **dadurch gekennzeichnet, dass** der Heizstab (1, 2, 3) in dem Kerzenkörper (5) pressgepasst ist.

5. Druckmessglüheinrichtüng nach einem der vorhergehenden Ansprüche, **dadurch gekennzeichnet, dass** der Drucksensor (3) ein ringförmiges Element ist, das außen auf dem Heizelement (1) sitzt, das stabförmig ausgebildet ist und anschlussseitig mit einem Innenpol (6) und brennraumseitig mit einem Außenpol (7) versehen ist, der das Stützrohr (2) kontaktiert; welches Stützrohr (2) aus einem elektrisch leitenden Material gebildet ist.

6. Druckmessglüheinrichtung nach einem der vorhergehenden Ansprüche, **dadurch gekennzeichnet, dass** der Drucksensor (3) aus einem massiven element gebildet ist, das brennraumseitig vom Heizelement (1) kontaktiert wird, wobei die elektrischen Zuleitungen zum Heizelement (1) über eine äußere Stromführung erfolgen.

7. Druckmessglüheinrichtung nach einem der vorhergehenden Ansprüche, **dadurch gekennzeichnet, dass** der Drucksensor (3) auf einer brennraumseitig am Heizelement (1) ausgebildeten Schulter sitzt.

8. Druckmessglüheinrichtung nach einem der vorhergehenden Ansprüche, **dadurch gekennzeichnet, dass** das Stützrohr (2) durch Ausbildung von faltenbalgartigen Verformungen axial dehnfähig ausgebindet ist.

## Claims

1. A pressure-measuring glow device, in particular a pressure-measuring glow plug, for insertion into the cylinder head of an IC engine, comprising a plug body (5) that has a seat (8) on the combustion chamber side to seal the plug body (5) against the cylinder head, and has a heater rod (1, 2, 3) comprising an electrical heater element (1) and a pressure sensor (3) fixedly arranged inside the plug body (5),
**characterized in that**
part of the heater element (1) on the combustion chamber side is surrounded by an axially expandable support tube (2), the pressure sensor (3) is arranged in the space between the heater element (1) and the support tube (2), and the support tube (2) is arranged on the heater element (1) with axial prestress so that the pressure sensor (3) is axially prestressed and decoupled from deformations of the plug body (5).

2. A pressure-measuring glow device according to Claim 1, **characterized in that** the heater rod also has a press-fitted sleeve (4) arranged inside the support tube (2) at the connection end.

3. A pressure-measuring flow device according to Claim 2, **characterized in that** the heater rod (1, 2, 3) is fixedly arranged inside the plug body (5) only in the region of the press-fitted sleeve (4).

4. A pressure-measuring glow device according to any one of the preceding claims, **characterized in that** the heater rod (1, 2, 3) is press-fitted in the plug body (5).

5. A pressure-measuring glow device according to any one of the preceding claim, **characterized in that** the pressure sensor (3) is an annular element which fits eternally on the heater element (1), which is rod-shaped and is provided at the connection end with an inner pole (6) and at the combustion chamber end with an outer pole (7) which contacts the support tube (2), the support tube (2) being made of electrically conducting material.

6. A pressure-measuring glow device according to any one of the receding claims, **characterized in that** the pressure sensor (3) is formed from a solid element which is contacted by the heater element (1) on the combustion chamber side, electrical power to the heater element (1) being supplied via an external power lead.

7. A pressure-measuring glow device according to any one of the preceding claims, **characterized in that** the pressure sensor (3) is seated on a shoulder formed on the heater element (1) on the combustion chamber side.

8. A pressure-measuring glow device according to any one of the preceding claims, **characterized in that** the support tube (2) is made axially expandable by the provision of concertina-type deformations.

## Revendications

1. Dispositif de préchauffage avec mesure de pression, en particulier bougie de préchauffage avec mesure de pression, à insérer dans une tête de cylindre d'un moteur à combustion interne, comprenant un corps de bougie (5) présentant, côté chambre de combustion, un siège étanche (8) pour rendre le corps de bougie (5) étanche par rapport à la tête de cylindre, et un thermoplongeur (1, 2, 3) disposé de façon stationnaire dans le corps de bougie (5) et présentant un élément chauffant (1) électrique et un capteur de pression (3),
**caractérisé en ce**
**qu'**une partie côté chambre de combustion de l'élément chauffant (1) est entourée d'un tube support (2) axialement extensible, en ce que le capteur de pression (3) est disposé dans l'espace d'installation entre l'élément chauffant (1) et le tube support (2), et en ce que le tube support (2) est disposé sur l'élément chauffant (1) sous précontraint axiale, de sorte que le capteur de pression (3) est axialement précontraint et découplé des déformations du corps de bougie (5).

2. Dispositif de préchauffage avec mesure de pression selon la revendication 1, **caractérisé en ce que** le thermoplongeur présente en outre une bague intérieure (4) disposée dans le tube support (2) côté raccordement.

3. Dispositif de préchauffage avec mesure de pression selon la revendication 2, **caractérisé en ce que** le thermoplongeur (1, 2, 3) est disposé dans le corps à bougie (5) de façon stationnaire seulement au niveau de la bague intérieure (4).

4. Dispositif de préchauffage avec mesure de pression selon l'une quelconque des revendications précédentes, **caractérisé en ce que** le thermoplongeur (1, 2, 3) est ajusté de façon serrée dans le corps de bougie (5).

5. Dispositif de préchauffage avec mesure de pression selon l'une quelconque des revendications précédentes, **caractérisé en ce que** le capteur de pression (3) est un élément annulaire situé à l'extérieur sur l'élément chauffant (1) qui est réalisé sous forme de tige est est muni côté raccordement d'un pôle intérieur (6) et côté chambre de combustion d'un pôle extérieur (7) qui entre en contant avec le tube support (2), ledit, tube support (2) étant réalise à partir d'un matériau électriquement conducteur.

6. Dispositif de préchauffage avec mesure de pression selon l'une quelconque des revendications précédentes, **caractérisé en ce que** le capteur de pression (3) est réalisé à partir d'un élément massif qui est mis en contact, côté chambre de combustion, avec l'élément chauffant (1), les amenées électriques jusqu'à l'élément chauffant (1) paissant par un dispositif conducteur de courant externe.

7. Dispositif de préchauffage avec mesure de pression selon l'une quelconque des revendications précédentes, **caractérisé en ce que** le capteur de pression (3) est situé sur un épaulement réalisé sur l'élément chauffant (1) côté chambre de combustion.

8. Dispositif de préchauffage avec mesure de pression selon l'une quelconque des revendications précédentes, **caractérisé en ce que** le tube support (2) est réalisé de façon axialement extensible par la réalisation de déformations de type soufflet.
